# EUROPÄISCHE PATENTSCHRIFT

(11) **EP 0 556 694 B1**
(45) Veröffentlichungstag und Bekanntmachung des Hinweises auf die Patenterteilung: **01.05.1996**
(21) Anmeldenummer: 93101987.1
(22) Anmeldetag: 09.02.1993
(51) Int. Cl.: F23N 1/02, F23N 5/18

(54) **Brennersystem für flüssigen Brennstoff**
Burner system for liquid fuel
Brûleur pour combustible liquide

(30) Priorität: 15.02.1992 DE 4204592
(43) Veröffentlichungstag der Anmeldung: 25.08.1993
(73) Patentinhaber: PIERBURG GMBH, D-41460 Neuss (DE)
(72) Erfinder: Härtel, Günter, W-4040 Neuss 21 (DE); Schürfeld, Armin, W-4005 Meerbusch 2 (DE)

(56) Entgegenhaltungen:
- GB-A- 2 016 080
- US-A- 4 421 089
- PATENT ABSTRACTS OF JAPAN vol. 6, no. 36 (M-115)5. März 1982 & JP-A-56 151 813
- PATENT ABSTRACTS OF JAPAN vol. 14, no. 271 (M-0983)12. Juni 1990 & JP-A-20 78 818
- PATENT ABSTRACTS OF JAPAN vol. 9, no. 70 (M-367)28. April 1983 & JP-A-59 202 319

## Beschreibung

Die Erfindung betrifft ein Brennersystem für flüssigen Brennstoff wie Dieselöl und dergleichen nach dem Oberbegriff des Anspruchs 1.

Derartige Brennersysteme sind als mit Dieselöl betriebene Luftheizgeräte im Einsatz, bei denen ein Verbrennungsluftgebläserad Verbrennungsluft fördert, außerdem fördert eine Brennstoffdosierpumpe - sie wird elektromagnetisch betrieben und von Impulsen eines vom Gebläsemotor angetriebenen Unterbrechers gesteuert- Brennstoff in genau dosierten Mengen durch eine Glüh-Flammkerze in die Brennkammer, Wo er mit der Verbrennungsluft ein zündfähiges Gemisch bildet. Dieses Gemisch wird anfangs von der Glüh-Flammkerze gezündet und brennt nach Abschalten der Kerze durch Selbstzündung weiter.

Gebläse und Dosierpumpe sind in ihren Fördercharakteristiken aufeinander abgestimmt bzw. eingestellt. Bei einer Heiztemperaturregelung wird das Brennersystem nur ein- und ausgeschaltet. Dies führt zu wiederholten Zündungen bei gewünschter kleiner Heizleistung und damit zu hohem Stromverbrauch und zu Spitzenwerten unreinen Abgases durch nicht verbrannten Brennstoff, da bei Zündung und Abstellen des Brenners die Grenze zündfähigen Gemisches durchlaufen wird.

Aus diesem Grund ist in der DE-A1 31 02 835 bei einer gattungsgemäßen Einrichtung eine intermittierend fördernde Zumeßpumpe vorgesehen, die auf kürzestem Wege in eine Brennstoffdüse fördert. Pulsfrequenz und Förderdauer der Zumeßpumpe sind einstellbar. Wegen der in längeren Anschlußleitungen erfolgenden Dämpfung kann diese Lösung bei längeren Anschlußleitungen zwischen Pumpe und Brennerdüse nicht eingesetzt werden.

Aus der JP-A-2 078 818 ist eine Verbrennungseinrichtung bekannt, bei der ein Verdampfungszylinder beheizt und in diesen Luft und Brennstoff eingeführt wird, dessen Verhältnis von einem elektronischen Steuergerät (Central Processing Unit) in Abhängigkeit von einer Druckmessung im Luftzuführkanal durch Ansteuerung einer elektromagnetischen Brennstoffpumpe gesteuert/geregelt wird. Es werden keine Maßnahmen zur Leistungsmodulation aufgezeigt.

Aus JP-A-56-151813 ist weiter eine Verbrennungseinrichtung gemäß dem Oberbegriff des nachfolgenden Anspruchs 1 bekannt, wobei die für den Luftdurchsatz ermittelte Meßgröße in Form eines elektrischen Signal die Brennstoffpumpe steuert.

Hiervon ausgehend liegt der Erfindung die Aufgabe zugrunde, ein gattungsgemäßes Brennersystem derart zu gestalten, daß eine einfache Modulation der Brennerleistung, eine sichere Brennstoffzumessung, eine Feinzerstäubung des Brennstoffs und eine Lambdaregelung erreichbar werden. Darüber hinaus soll im gesteuerten Betrieb eine möglichst geringe Schadstoffmenge im Abgas enthalten sein.

Diese Aufgabe ist durch die im Kennzeichen des Patentanspruchs 1 angegebenen Merkmale gelöst worden.

Vorteilhafte Weiterbildungen der Erfindung sind mit den Merkmalen der abhängigen Ansprüche angegeben.

Ausführungsbeispiele der Erfindung sind in der Zeichnung dargestellt und werden nachfolgend beschrieben.

Diese zeigt:
Fig. 1 ein erfindungsgemäßes Brennersystem,
Fig. 2 und 3 alternative Ausführungen des Meßabschnittes,
Fig. 4 und 5 Brennstoffregler-Ausführungen,
Fig. 6 eine Ausführung der Brennstoffpumpe.

Fig. 1 zeigt ein Brennersystem mit einem Luftkanal 1, mit einem hier als Heißdraht-Luftmassenstrommesser 2 ausgebildeten Meßabschnitt 3 und einem stromauf davon angeordneten Gebläse 4 sowie einer stromab vom Gebläse 4 angeordneten Zerstäuberdüse 5. Die Zerstäuberdüse 5 sprüht Brennstoff und Zerstäuberluft in einen Brennermischkopf 6.
Die Zerstäuberluft wird mittels eines Luftverdichters 7 gefördert und stromab des Meßabschnitts 3 aus dem Luftkanal 1 entnommen. Eine Zündeinrichtung 8 ist im Brennermischkopf 6 angeordnet. Ein Abgasauslaß 9 weist eine Lambdasonde 10 auf.

Der der Zerstäuberdüse 5 zugeführte Brennstoff wird mittels einer Brennstoffpumpe 11 einem Brennstoffregler 12 zugeführt. Der Brennstoff gelangt von diesem zu der Zerstäuberdüse 5.

Der Luftdurchsatz wird durch eine elektronische Ansteuerung/Regelung des drehzahlgeführten Gebläses 4 gesteuert/geregelt, wobei die Ansteuerung durch Signale eines Steuergerätes 13 erfolgt. Dadurch ist es möglich, die Heizleistung dem Wärmebedarf stufenlos anzupassen.

Der Luftdurchsatz erzeugt am Heißdraht-Luftmassen-messer 2 im Meßabschnitt 3 ein charakteristisches elektrischer Signal, das über eine Leitung 14 dem elektronischen Steuergerät 13 bereitgestellt wird und in diesem zu einem Ansteuersignal für einen am Brennstoffregler 12 angeordneten Elektrostellmotor 15 verarbeitet wird, der den Brennstoffdurchsatz einer zwischen Brennstoffpumpe 11 und Zerstäuberdüse 5 angeordneten Kalibrierdüse steuert und regelt.

Der Brennstoffregler 12 ist in Fig. 4 vergrößert dargestellt und zeigt eine Ausführung mit einer variablen Kalibrierdüse 16, deren Strömungsquerschnitt durch eine Düsennadel 17 eingestellt wird, die vom Elektrostellmotor 15 verstellt wird.

Die Druckdifferenz an dieser Kalibrierdüse 16 wird unabhängig vom Brennstoffdurchsatz mittels eines Differenzdruckreglers 18 stets auf einen konstanten Wert geregelt, der durch die Kraft einer Druckfeder 19 im Differenzdruckregler 18 vorgegeben ist. Dieser Wert wird erreicht, sobald sich ein Mindestbrennstoffdurchsatz (Menge und Druck) durch den Brennstoffregler 12 eingestellt hat. Der jeweilige Gleichgewichtszustand (Regelposition) einer Membrane 20 im Differenzdruckregler 18 stellt sich automatisch immer dann ein, wenn sich an der Membrane 20 eine gleichgroße aber der Druckfeder 19 entgegengesetzte Kraft aus der Druckdifferenz ausbildet. Dabei wirkt sich ein unterschiedlicher Mengendurchsatz nur unwesentlich auf die Hubstellung der Membrane 20 bzw. eines mit dieser verbundenen Ventilschließgliedes 21 an einem Ventilsitz 22 im Differenzdruckregler 18 aus, wodurch auch die Kraft der Druckfeder 19 und damit auch der Differenzdruck praktisch immer konstant ist, sobald ein Mindestdruck überschritten wird. Praktisch steuert bei dieser Ausführung der Brennstoffregler 12 den Querschnitt der Kalibrierdüse 16 und regelt den Druckabfall (Differenzdruck) an der variablen Kalibrierdüse 16 auf einen festen Wert. Ohne Einfluß auf diese Funktion ist ein Elektromagnetsteller 23, der bei abgeschaltetem Brenner die Schließung des Ventilsitzes 22 des Differenzdruckreglers 18 bewirkt. Durch diese Maßnahme wird beim Zünden des Brenners eine Überfettung des Brenngemisches mit den Folgen eines unreinen Abgases verhindert. Ohne diesen Elektromagnetsteller 23 würde der Differenzdruckregler 18 bei ausgeschaltetem Brenner in einer Position stehen, bei der der Ventilsitz 22 voll geöffnet wäre.

Fig. 2 und 3 zeigen Ausführungsformen des Meßabschnittes, die in Fig. 2 als bekannte Venturidüse 24 und in Fig. 3 als Blende bzw. Laminarflowelement 25 ausgebildet sind, die zwischen Luftkanal- und Zerstäuberdüsenwandungen angeordnet sind.

Bei beiden Ausführungen wird der Druckabfall über Leitungen 26 von einem Drucksensor 27 erfaßt, der ebenfalls ein entsprechendes elektrisches Signal wie der Luftmassenstrommesser 2 bereitstellt, das in derselben Weise verarbeitet wird, d. h. dem Steuergerät 13 zugeführt und in diesem zu dem Ansceuersignal für den Elektrostellmotor 15 verarbeitet wird, wobei das Steuergerät 13 Kennlinien unterschiedlicher Charakteristik in der Weise verknüpft, daß sich ein gewünschtes Mischungsverhältnis von Brennstoff und Luft bei Brennerbetrieb ergibt.

Insbesondere bei einem Einsatz als Laminarflowelement nach Fig. 3 kann es vorteilhaft sein, eine in Fig. 5 gezeigte Ausführung eines Brennstoffreglers 28 einzusetzen, bei der der Elektrostellmotor 15 auf eine zwischen der Membrane 20 und dem Elektrostellmotor 15 eingespannte Feder 29 einwirkt und deren Einspannlänge verändert, wobei die Feder 29 gegen die die Druckdifferenz an einer festkalibrierten Kalibrierdüse 30 bestimmende Feder 19 wirkt, womit der Brennstoffregler 28 die Druckdifferenz (Druckabfall) an der festkalibrierten Kalibrierdüse 30 steuert und regelt, in der Art, daß das iiber die beiden Federn eingestellte Gleichgewicht der Kräfte im Brennstoffregler 28 gestört wird, wenn der Elektrostellmotor 15 die Einspannlänge verändert und der Ventilsitz 22 entsprechend geöffnet oder geschlossen wird. Der Gleichgewichtszustand im Brennstoffregler 28 stellt sich automatisch wieder ein, wenn sich an der Membrane 20 eine entsprechende Druckdifferenz ausgebildet hat. Der sich bei diesem Gleichgewichtszustand einstellende Brennstoffdurchsatz ergibt sich aus der Druckdifferenz an der Kalibrierdüse 30 und dem Querschnitt der Kalibrierdüse 30. Die Höhe des Brennstoffdruckes wirkt sich oberhalb eines Mindestdruckes nicht auf die Brennstoffzumessung aus. Praktisch steuert und regelt der Brennstoffregler 28 bei dieser Ausführung den Druckabfall (Druckdifferenz) an der festkalibrierten Kalibrierdüse 30.

Der zugemessene Brennstoff gelangt vom Brennstoffregler 12 bzw. 28 zur Zerstäuberdüse 5, weiche direkt vor dem Brennermischkopf 6 angeordnet ist. Die Zerstäuberdüse 5 wird mittels des Luftverdichters 7 mit Zerstäuberluft versorgt und ist an ihrer Mündung so ausgebildet, daß eine Feinzerstäubung des Brennstoffs in die dem Brennermischkopf 6 zugeführte Luft hinein erfolgt. Die Entnahme der Zerstäuberluft erfolgt stromab des Meßabschnitts 3 über eine Leitung 31, damit diese bei der Zumessung des Brennstoffes mit berücksichtigt wird. Durch einen Druckschalter 32 wird die Funktion des Luftverdichters 7 überwacht, um gegebenenfalls einen Fehler bei der Gemischaufbereitung erkennen zu können. Die Überwachung der Flamme erfolgt durch einen Flammensensor 33. Die Zündeinrichtung 8 sorgt für die Entflammung des Brenngemisches. Alternativ zum Flammensensor 33 kann vorgesehen sein, daß die Zündeinrichtung 8 in Betriebsphasen ohne Zündfunken als Ionenstrommesser arbeitet und im Brennermischkopf 6 eine Ionenstrommessung durchführt, deren Ergebnis im Hinblick auf das Vorhandensein einer Flamme (bei eingeschalteter Zündung) und auf eine ausreichende Flammenintensität (bei ausgeschalteter Zündung) ausgewertet wird.

Die Brennstoffzumessung kann durch eine Lambdaregelung überlagert werden, wobei der Elektrostellmotor 15 bei beiden Brennstoffreglerausführungen in Abhängigkeit hängigkeit der Signale der Lambdasonde 10 vom elektronischen Steuergerät 13 angesteuert wird.

Vorteilhafterweise ist vorgesehen, daß der Brennstoffregler 12 oder 28 einen Temperatursensor 34 aufweist, der die Brennstofftemperatur in unmittelbarer Nähe der Kalibrierdüse 16 oder 30 erfaßt und ein elektrisches Signal bereitstellt, das zur Viskositätsänderungskompensation im Steuergerät 13 verarbeitet wird und bei der Berechnung des Ansteuersignales des Elektrostellmotors 15 berücksichtigt wird, d. h. durch geeignete Algorithmen ist es möglich, sowohl die Ansteuerung für Variation der Federeinspannlänge wie auch der Nadelposition in der Weise zu modifizieren, daß der Einfluß auf den Brennstoffdurchsatz durch die Viskositätsänderung bei unterschiedlichen Brennstofftemperaturen kompensiert wird.

Zur Kompensation der Viskositätsänderungen kann auch ein anderer Weg gegangen werden, bei dem der Brennstoffregler 12 oder 28 eine elektrische Heizeinrichtung 35 aufweist, dargestellt in Fig. 4 und 5, die den Brennstoff in unmittelbarer Nähe der Kalibrierdüse 16 oder 30 auf eine vorgegebene Temperatur beheizt und regelt, wobei vorgesehen sein kann, daß die Brennstofftemperatur ebenfalls durch einen Temperatursensor ermittelt wird, dessen Ausgangssignale zur Ansteuerung der Heizeinrichtung 35 im Steuergerät 13 verarbeitet werden.

Neben dem Einfluß der Temperatur können Viskositätsänderungen auch durch unterschiedliche Brennstoffqualität verursacht werden. Um auch diese Chargenstreuungen mit zu kompensieren ist für alle Ausführungsformen des Brennersystems vorgesehen, daß die Brennstoffpumpe 11 neben der Brennstofförderung auch als Brennstoffvolumenzähler genutzt wird. Eine bevorzugte Ausführung der Brennstoffpumpe 11 ist in Fig. 6 dargestellt und wird dort von einem pneumatischen Arbeitselement 36 angetrieben, dessen Membrane 37 mit der vom Luftverdichter 7 geförderten, unter Druck stehenden Luft beaufschlagt wird. Das Arbeitselement 36 weist einen Schnappfedermechanismus 38 zur selbsttätigen Umschaltung von Lufteinlaß- und Luftauslaßventilen 39 und 40 auf. Die Brennstoffpumpe 11 ist als Membranpumpe ausgeführt, in derem Auslaß 41 ein Druckspeicher 42 angeordnet ist und den Förderdruck in den Umkehrphasen der Membranbewegung aufrecht erhält. Es handelt sich bei der Brennstoffpumpe in diesem Falle um eine Verdrängungspumpe, die einen Förderhub-Frequenzsensor 43 aufweist, dessen Signale dem Steuergerät 13 zugeführt werden und zur Bestimmung des Brennstoffdurchsatzes genutzt werden. Die so ermittelte Brennstoffmenge wird ins Verhältnis zu der aus dem Luftdurchsatz errechneten und theoretisch zugemessenen Menge gesetzt, so daß Abweichungen vom Verhältniswert 1 erkannt werden und entsprechend der Abweichung die Brennstoffmenge durch das Ansteuersignal des Elektrostellmotors 15 korrigiert werden kann.

Die Nutzung als Brennstoffvolumenzähler kann vorteilhafterweise immer nach einem Brennerstart durchgeführt und nach einer bestimmten Brennzeit wiederholt werden.

Es hat sich ebenso als vorteilhaft herausgestellt, wenn die Nutzung als Brennstoffvolumenzähler nur in einem bestimmten Arbeitspunkt (Leistung) des Brennerbetriebes erfolgt, wofür vorgesehen ist, daß während der Nutzung eine bestimmte Brennerleistung automatisch angefahren und diese während der Überprüfungszeit beibehalten wird.

## Patentansprüche

1. Brennersystem für flüssigen Brennstoff wie Dieselöl udgl., bestehend aus einem in einem Luftkanal (1) angeordneten, Verbrennungsluft fördernden Gebläse (4), einer stromab davon angeordneten Brennstoffdüse (5) und einer in Abhängigkeit von der Gebläsemotordrehzahl bzw. dem daraus resultierenden Luftdurchsatz fördernden Brennstoffpumpe (11), wobei der Luftkanal (1) einen Meßabschnitt (3) aufweist, in dem der Luftdurchsatz über eine charakteristische Meßgröße ermittelt und diese Meßgröße auf einen Brennstoffregler (12 oder 28) geschaltet wird, wobei die Meßgröße ein elektrisches Signal ist, dadurch gekennzeichnet, daß das elektrische Signal von einem Drucksensor (27) ausgegeben wird, der einen Differenzdruck am als Blende oder Düse ausgebildeten Meßabschnitt (3) erfaßt, oder von einem Heißdraht-Luftmassenstrommesser (2) ausgegeben wird, und
daß das Signal einem elektronischen Steuergerät (13) bereitgestellt wird und in diesem zu einem Ansteuersignal für einen am Brennstoffregler (12 oder 28) angeordneten Elektrostellmotor (15) verarbeitet wird, der den Brennstoffdurchsatz einer zwischen Brennstoffpumpe (11) und Brennstoffdüse (5) angeordneten Kalibrierdüse (16, 30) steuert und regelt.

2. Brennersystem nach Anspruch 1, dadurch gekennzeichnet, daß der Brennstoffregler (28) die Druckdifferenz an der festkalibrierten Kalibrierdüse (30) steuert und regelt.

3. Brennersystem nach Anspruch 1, dadurch gekennzeichnet, daß der Brennstoffregler (12) den Kalibrierwert der variablen Kalibrierdüse (16) steuert und den Differenzdruck an der Kalibrierdüse (16) auf einen Festwert regelt.

4. Brennersystem nach Anspruch 2 oder 3, dadurch gekennzeichnet, daß der Kalibrierwert und/oder der Differenzdruck an der Kalibrierdüse (16, 30) in Abhängigkeit von Signalen einer im Abgasauslaß (9) angeordneten Lambdasonde (10) gesteuert und geregelt wird.

5. Brennersystem nach einem der Ansprüche 1 bis 4, dadurch gekennzeichnet, daß der im Luftkanal (1) angeordnetene Meßabschnitt (3) von einem Laminarflowelement oder einer Venturidüse (25 oder 24) gebildet ist, das oder die zwischen Luftkanal- und Brennstoffdüsenwandungen angeordnet ist.

6. Brennersystem nach einem der vorstehenden Ansprüche, dadurch gekennzeichnet, daß der Luftdurchsatz zur Leistungssteuerung durch elektronische Ansteuerung des drehzahlgeführten Gebläses (4) eingestellt wird.

7. Brennersystem nach einem der vorstehenden Ansprüche, dadurch gekennzeichnet, daß die Brennstoffdüse als bekannte Zerstäubungsdüse (5) mit Anschluß für Zerstäuberluft ausgeführt ist, wobei diese über einen Luftverdichter (7) gefördert wird.

8. Brennersystem nach Anspruch 7, dadurch gekennzeichnet, daß die Entnahme der Zerstäuberluft im Luftkanal (1) stromab des Meßabschnitts (3) erfolgt.

9. Brennersystem nach Anspruch 7 oder 8, dadurch gekennzeichnet, daß der Luftverdichter (7) durch einen Druckschalter (32) überwacht wird.

10. Brennersystem nach einem der vorstehenden Ansprüche, dadurch gekennzeichnet, daß der Elektrostellmotor (15) auf eine zwischen einer Membrane (20) und dem Elektrostellmotor (15) des Brennstoffreglers (28) eingespannten Feder (29) einwirkt und deren Einspannlänge verändert, wobei die Feder (29) gegen eine die Druckdifferenz an der Kalibrierdüse (16) bestimmenden Feder (19) wirkt.

11. Brennersystem nach einem der vorstehenden Ansprüche, dadurch gekennzeichnet, daß das Steuergerät (13) Kennlinien unterschiedlicher Charakteristik in der Weise verknüpft, daß sich ein gewünschtes Mischungsverhältnis von Brennstoff und Luft des Brennerbetriebes ergibt.

12. Brennersystem nach einem der vorstehenden Ansprüche, dadurch gekennzeichnet, daß der Brennstoffregler (12, 28) einen Temperatursensor (34) aufweist, der die Brennstofftemperatur in unmittelbarer Nähe der Kalibrierdüse (16, 30) erfaßt und ein elektrisches Signal bereitstellt, das zur Viskositätsänderungskompensation im Steuergerät (13) verarbeitet wird und bei der Berechnung des Ansteuersignales des Elektrostellmotors (15) berücksichtigt wird.

13. Brennersystem nach einem der vorstehenden Ansprüche 1 bis 11, dadurch gekennzeichnet, daß der Brennstoffregler (12, 28) eine elektrische Heizeinrichtung (35) aufweist, die den Brennstoff in unmittelbarer Nähe der Kalibrierdüse (16, 30) auf eine vorgegebene Temperatur aufheizt und regelt.

14. Brennersystem nach Anspruch 13, dadurch gekennzeichnet, daß die Brennstofftemperatur durch einen Temperatursensor ermittelt wird, dessen Ausgangssignale zur Ansteuerung der Heizeinrichtung (36) verarbeitet werden.

15. Brennersystem nach einem der vorstehenden Ansprüche, dadurch gekennzeichnet, daß die Brennstoffpumpe (12) als Membranpumpe ausgeführt ist und von einem pneumatischen Arbeitselement (36) angetrieben und dessen Membrane (37) mit der vom Luftverdichter (7) geförderten, unter Druck stehenden Luft beaufschlagt wird.

16. Brennersystem nach Anspruch 15, dadurch gekennzeichnet, daß das Arbeitselement (36) einen Schnappfedermechanismus (38) zur selbsttätigen Umschaltung von Lufteinlaß- und Luftauslaßventilen (39 und 40) aufweist.

17. Brennersystem nach Anspruch 15 oder 16, dadurch gekennzeichnet, daß die Membranpumpe in ihrem Auslaß (41) einen Druckspeicher (42) aufweist, der dem Förderdruck in den Umkehrphasen der Membranbewegung aufrecht erhält.

18. Brennersystem nach einem der vorstehenden Ansprüche, dadurch gekennzeichnet, daß eine Zündeinrichtung (8) in Betriebsphasen ohne Zündfunken als lonenstrommesser arbeitet und im Brennermischkopf (6) eine lonenstrommessung durchführt.

19. Brennersystem nach Anspruch 3 oder einem der auf diesen bezogenen vorstehenden Ansprüche, dadurch gekennzeichnet, daß der Brennstoffregler (12 einen Elektromagnetsteller (23) aufweist, der bei abgeschaltetem Brenner eine Schließung des Ventilsitzes (22) des Differenzdruckreglers (18) bewirkt.

20. Brennersystem nach einem der Ansprüche 1 bis 19, dadurch gekennzeichnet, daß die Brennstoffpumpe (11) neben der Brennstofförderung auch als Brennstoffvolumenzähler genutzt wird.

21. Brennersystem nach Anspruch 20, dadurch gekennzeichnet,daß die Nutzung als Brennstoffvolumenzähler immer nach einem Brennerstart durchgeführt und nach einer bestimmten Brennzeit wiederholt wird.

22. Brennersystem nach Anspruch 21, dadurch gekennzeichnet, daß die Nutzung als Brennstoffvolumenzähler nur in einem bestimmten Arbeitspunkt (Leistung) des Brennerbetriebes erfolgt.

23. Brennersystem nach Anspruch 22, dadurch gekennzeichnet, daß während der Nutzung als Brennstoffvolumenzähler eine bestimmte Brennerleistung automatisch angefahren und diese während der Überprüfungszeit beibehalten wird.

## Claims

1. Burner system for liquid fuel such as diesel oil or the like, comprising a blower (4) which is arranged in an air passage (1) and feeds combustion air, a fuel nozzle (5) which is arranged downstream thereof and a fuel pump (11) which feeds as a function of the rotational speed of the blower motor or the air flow rate resulting therefrom, the air passage (1) having a measurement section (3) in which the air flow rate is determined via a characteristic measurement variable and this measurement variable is connected to a fuel regulator (12 or 28), the measurement variable being an electrical signal, characterized in that the electrical signal is output by a pressure sensor (27) which detects a difference in pressure at the measurement section (3) constructed as an orifice or nozzle or is output by a hot-wire air flow rate meter (2), and the signal is supplied to an electronic control device (13) and is processed therein to form an actuation signal for an electric servo-motor (15) which is arranged on the fuel regulator (12 or 28) and controls and regulates the fuel flow rate of a calibration nozzle (16, 30) arranged between the fuel pump (11) and fuel nozzle (5).

2. Burner system according to Claim 1, characterized in that the fuel regulator (28) controls and regulates the pressure difference at the permanently calibrated calibration nozzle (30).

3. Burner system according to Claim 1, characterized in that the fuel regulator (12) controls the calibration value of the variable calibration nozzle (16) and regulates the pressure difference at the calibration nozzle (16) to a fixed value.

4. Burner system according to Claim 2 or 3, characterized in that the calibration value and/or the pressure difference at the calibration nozzle (16, 30) is controlled and regulated as a function of signals of a lambda probe (10) arranged in the exhaust gas outlet (9).

5. Burner system according to one of Claims 1 to 4, characterized in that the measurement section (3) arranged in the air passage (1) is formed by a laminar flow element or a venturi nozzle (25 or 24), which measurement section (3) or venturi nozzle (25 or 24) is arranged between the air passage walls and fuel nozzle walls.

6. Burner system according to one of the preceding claims, characterized in that the air flow rate is adjusted in order to control the power by means of electronic actuation of the blower (4) which is controlled in terms of rotational speed.

7. Burner system according to one of the preceding claims, characterized in that the fuel nozzle is designed as a known atomizing nozzle (5) with a connection for atomizer air, the latter being fed via an air compressor (7).

8. Burner system according to Claim 7, characterized in that the atomizer air in the air passage (1) is drawn off downstream of the measurement section (3).

9. Burner system according to Claim 7 or 8, characterized in that the air compressor (7) is monitored by a pressure switch (32).

10. Burner system according to one of the preceding claims, characterized in that the electric servo-motor (15) acts on a spring (29) clamped between a diaphragm (20) and the electric servo-motor (15) of the fuel regulator (28) and the electric servo-motor (15) changes the clamped length of the said spring (29), the spring (29) acting against a spring (19) which determines the pressure difference at the calibration nozzle (16).

11. Burner system according to one of the preceding claims, characterized in that the control device (13) logically connects the characteristic curves with different characteristics in such a way that the desired mixing ratio of the fuel and air of the burner operation is produced.

12. Burner system according to one of the preceding claims, characterized in that the fuel regulator (12, 28) has a temperature sensor (34) which detects the temperature of the fuel in the direct vicinity of the calibration nozzle (16, 30) and supplies an electrical signal which is processed in the control device (13), in order to compensate changes in the viscosity, and is included in the calculation of the actuation signal of the electric servo-motor (15).

13. Burner system according to one of the preceding Claims 1 to 11, characterized in that the fuel regulator (12, 28) has an electrical heating device (35) which heats, and regulates, the fuel in the direct vicinity of the calibration nozzle (16, 30) to a prescribed temperature.

14. Burner system according to Claim 13, characterized in that the temperature of the fuel is determined by means of a temperature sensor whose output signals are processed in order to actuate the heating device (36).

15. Burner system according to one of the preceding claims, characterized in that the fuel pump (12) is designed as a diaphragm pump and is driven by a pneumatic working element (36) and its diaphragm (37) is acted on by the air which is fed by the air compressor (7) and is under pressure.

16. Burner system according to Claim 15, characterized in that the working element (36) has a catch spring mechanism (38) for automatically switching over air inlet and air outlet valves (39 and 40).

17. Burner system according to Claim 15 or 16, characterized in that the diaphragm pump has a pressure accumulator (42) in its outlet (41), which pressure accumulator (42) maintains the feed pressure in the reversal phases of the diaphragm movement.

18. Burner system according to one of the preceding claims, characterized in that a firing device (8) operates in operating phases without ignition sparks as an ionic current meter and carries out a measurement of ionic current in the mixing head (6) of the burner.

19. Burner system according to Claim 3 or one of the previous claims relating thereto, characterized in that the fuel regulator (12) has an electromagnetic actuator (23) which causes the valve seat (22) of the differential pressure regulator (18) to close when the burner is switched off.

20. Burner system according to one of Claims 1 to 19, characterized in that, as well as for feeding fuel, the fuel pump (11) is also used as a fuel volumetric meter.

21. Burner system according to Claim 20, characterized in that the use as a fuel volumetric meter is always carried out after the start of the burner and repeated after a specific burning time.

22. Burner system according to Claim 21, characterized in that the use as a fuel volumetric meter only takes place at a specific working point (power) of the burner operation.

23. Burner system according to Claim 22, characterized in that, during the use as a fuel volumetric meter, the burner is automatically run up to a specific burner power and the said power is maintained during the testing time.

## Revendications

1. Système de brûleur pour un combustible liquide tel que le gas-oil moteur et analogue, se composant d'une soufflante (4) d'alimentation de l'air de combustion disposée dans un canal à air (1), d'un gicleur à combustible (5) disposé en aval de celle-ci et d'une pompe à combustible (11) d'alimentation en fonction de la vitesse de rotation du moteur de la soufflante respectivement du débit d'air qui en résulte, dans lequel le canal à air (1) présente un tronçon de mesure (3) dans lequel le débit d'air est déterminé par le biais d'une grandeur de mesure caractéristique et cette grandeur de mesure est raccordée à un régulateur de combustible (12 ou 28), dans lequel la grandeur de mesure est un signal électrique, caractérisé en ce que le signal électrique est émis par un capteur de pression (27), qui détecte une différence de pression dans le tronçon de mesure (3) constitué par un diaphragme ou une tuyère ou est émis par un débitmètre massique d'air à fil chaud (2), et en ce que le signal est appliqué à un appareil de commande électronique (13) et est converti dans celui-ci en un signal d'activation pour un servomoteur électrique (15) associé au régulateur de combustible (12 ou 28), qui commande et qui règle le débit de combustible d'un gicleur de calibrage (16, 30) disposé entre la pompe à combustible (11) et le gicleur à combustible (5).

2. Système de brûleur suivant la revendication 1, caractérisé en ce que le régulateur de combustible (28) commande et règle la différence de pression au gicleur de calibrage (30) à calibrage fixe.

3. Système de brûleur suivant la revendication 1, caractérisé en ce que le régulateur de combustible (12) commande la valeur de calibrage du gicleur de calibrage variable (16) et règle la différence de pression au gicleur de calibrage (16) à une valeur fixe.

4. Système de brûleur suivant la revendication 2 ou 3, caractérisé en ce que la valeur de calibrage et/ou la différence de pression au gicleur de calibrage (16, 30) est commandée et réglée en fonction de signaux d'une sonde lambda (10) disposée dans la sortie des gaz d'échappement (9).

5. Système de brûleur suivant l'une des revendications 1 à 4, caractérisé en ce que le tronçon de mesure (3) disposé dans le canal à air (1) est formé par un élément à écoulement laminaire ou par une tuyère de Venturi (25 ou 24), qui est disposé(e) entre les parois du canal à air et du gicleur à combustible.

6. Système de brûleur suivant l'une des revendications précédentes, caractérisé en ce que le débit d'air est réglé par une activation électronique de la soufflante (4) à conduite par la vitesse de rotation, pour la commande de la puissance.

7. Système de brûleur suivant l'une des revendications précédentes, caractérisé en ce que le gicleur à combustible est réalisé comme un gicleur de pulvérisation connu (5) avec un raccord pour l'air de pulvérisation, dans lequel celui-ci est fourni par un compresseur d'air (7).

8. Système de brûleur suivant la revendication 7, caractérisé en ce que le prélèvement de l'air de pulvérisation dans le canal à air (1) est effectué en aval du tronçon de mesure (3).

9. Système de brûleur suivant la revendication 7 ou 8, caractérisé en ce que le compresseur d'air (7) est surveillé par un interrupteur manométrique (32).

10. Système de brûleur suivant l'une des revendications précédentes, caractérisé en ce que le servomoteur électrique (15) agit sur un ressort (29) comprimé entre une membrane (20) et le servomoteur électrique (15) du régulateur de combustible (28) et fait varier la longueur comprimée de celui-ci, dans lequel le ressort (29) agit contre un ressort (19) déterminant la différence de pression au gicleur de calibrage (16).

11. Système de brûleur suivant l'une des revendications précédentes, caractérisé en ce que l'appareil de commande (13) relie des tracés de caractéristique différente de telle façon qu'il en résulte un rapport de mélange désiré de combustible et d'air pour le fonctionnement du brûleur.

12. Système de brûleur suivant l'une des revendications précédentes, caractérisé en ce que le régulateur de combustible (12, 28) présente un capteur de température (34), qui détecte la température du combustible à proximité immédiate du gicleur de calibrage (16, 30) et génère un signal électrique, qui est traité dans l'appareil de commande (13) pour compenser la variation de viscosité et qui est pris en compte pour le calcul du signal d'activation du servomoteur électrique (15).

13. Système de brûleur suivant l'une des revendications 1 à 11, caractérisé en ce que le régulateur de combustible (12, 28) présente un dispositif de chauffage électrique (35), qui chauffe et règle le combustible à une température prédéterminée à proximité immédiate du gicleur de calibrage (16, 30)

14. Système de brûleur suivant la revendication 13, caractérisé en ce que la température du combustible est déterminée par un capteur de température, dont les signaux de sortie sont traités pour l'activation du dispositif de chauffage.

15. Système de brûleur suivant l'une des revendications précédentes, caractérisé en ce que la pompe à combustible (12) est une pompe à membrane et est entraînée par un élément moteur pneumatique (36) et dont la membrane (37) est soumise à l'air se trouvant sous pression fourni par le compresseur d'air (7).

16. système de brûleur suivant la revendication 15, caractérisé en ce que l'élément moteur (36) présente un mécanisme à ressort à déclic (38) pour l'inversion automatique de soupapes d'admission d'air et d'échappement d'air (39 et 40).

17. Système de brûleur suivant la revendication 15 ou 16, caractérisé en ce que la pompe à membrane présente dans sa sortie (41) un accumulateur de pression (42), qui maintient la pression d'alimentation dans les phases d'inversion du mouvement de la membrane.

18. Système de brûleur suivant l'une des revendications précédentes, caractérisé en ce qu'un dispositif d'allumage (8) opère en débitmètre ionique dans les phases de fonctionnement sans étincelles d'allumage et effectue une mesure ionique du débit dans la tête de mélange (6) du brûleur.

19. Système de brûleur suivant la revendication 3 ou l'une des revendications précédentes rattachées à celle-ci, caractérisé en ce que le régulateur de combustible (12) présente un vérin électromagnétique (23), qui provoque une fermeture du siège de soupape (22) du régulateur de la différence de pression (18) lorsque le brûleur est arrêté.

20. Système de brûleur suivant l'une des revendications 1 à 19, caractérisé en ce que la pompe à combustible (11) est également utilisée comme compteur volumétrique de combustible en plus de sa fonction d'alimentation de combustible.

21. Système de brûleur suivant la revendication 20, caractérisé en ce que l'utilisation comme compteur volumétrique de combustible est toujours effectuée après un démarrage du brûleur et est répétée après un temps de combustion déterminé.

22. Système de brûleur suivant la revendication 21, caractérisé en ce que l'utilisation comme compteur volumétrique de combustible n'est effectuée qu'en un point de travail déterminé (puissance) du fonctionnement du brûleur.

23. Système de brûleur suivant la revendication 22, caractérisé en ce que, pendant l'utilisation comme compteur volumétrique de combustible, on amorce automatiquement une puissance déterminée du brûleur et on maintient celle-ci pendant la durée de contrôle.
